# FASCICULE DE BREVET EUROPEEN

(11) **EP 2 884 216 B1**
(45) Date de publication et mention de la délivrance du brevet: **07.08.2019**
(21) Numéro de dépôt: 14195228.3
(22) Date de dépôt: 27.11.2014
(51) Int. Cl.: F41A 9/13, F41A 9/22

(54) **Dispositif d'alimentation en obus**
Vorrichtung zur Zuführung von Geschossen
Device for supplying shells

(30) Priorité: 16.12.2013 FR 1302997
(43) Date de publication de la demande: 17.06.2015
(73) Titulaire: NEXTER Systems, 42328 Roanne Cedex (FR)
(72) Inventeur: Laroudie, Geoffrey, 18023 Bourges (FR); Mateu, Manuel, 18023 Bourges (FR)
(74) Mandataire: Cabinet Chaillot

(56) Documents cités:
- DE-A1- 3 042 615
- DE-C- 282 184
- FR-A1- 2 444 247

## Description

Le domaine technique de l'invention est celui des dispositifs d'alimentation en obus pour arme de pièce d'artillerie.

Les cadences de tirs exigées pour les pièces d'artillerie modernes imposent, soit des rythmes de tir rapides sur de courtes durées, de l'ordre de plusieurs coups par minutes, soit des tirs espacés mais réguliers sur de longues périodes allant au-delà de vingt minutes. Les obus utilisés ont des masses importantes comprises entre 42 et 48 kg. La manutention de tels obus à de telles cadences sollicite les servants aux limites de leurs capacités physiques. Pour remédier à ce problème, il est connu d'automatiser le chargement de l'arme et il est également connu de mécaniser l'alimentation du chargement automatique de l'arme.

Une des principales contraintes auxquelles est soumis un dispositif d'alimentation en obus est sa capacité à s'adapter à l'angle de chargement de l'arme tant en site qu'en gisement, d'autant que cette position est amenée à changer entre des tirs successifs pouvant avoir des angles de pointage différents.

Ainsi le brevet US5604327 décrit un dispositif de grue pilotée par un premier servant. La grue se saisit de plusieurs munitions, les achemine jusqu'au niveau du dispositif de chargement automatique de l'arme où un second servant effectue une opération de positionnement de l'obus, soutenu par la grue, en vis-à-vis d'une nacelle réceptrice du chargeur automatique afin que le premier opérateur ordonne le lâcher d'un projectile dans la nacelle.

Un tel dispositif est rudimentaire et peu efficace car il impose l'emploi d'un opérateur qualifié et habile pour le pilotage de la grue.

La dextérité requise limite la vitesse d'exécution des opérations d'alimentation et réduit ainsi la cadence de tir. En outre, le servant de la grue est très exposé aux effets des départs de coups du fait de sa proximité avec l'arme.

On connaît aussi par le brevet DE282184 une tourelle équipée d'un monte-charge pour projectiles. Le monte-charge est alimenté par des wagonnets roulant sur des rails et transportant les projectiles suivant une direction transversale à leur axe longitudinal. Des griffes mobiles permettent de charger les projectiles dans les wagonnets et de les immobiliser. Ce dispositif ne décrit pas de moyens permettant d'adapter le chargement en projectiles aux différents angles de site de la pièce d'artillerie.

Enfin, la demande FR 2 444 247 A1 décrit un dispositif d'alimentation en obus conforme au préambule de la revendication 1. Cependant, ce dispositif est destiné à permettre l'alimentation de l'arme suivant un site fixe horizontal, au moyen d'un conteneur de munition pivotant en gisement autour du fût de l'arme grâce à un plateau circulaire, et le conteneur formant un parallélogramme avec un bras actionné en élévation.

Ainsi l'invention se propose de résoudre un problème de rapidité dans la cadence d'alimentation de l'arme ainsi qu'un problème de réduction du nombre de personnes nécessaires au chargement, et par là même un problème de sécurité des personnels.

L'invention est particulièrement peu encombrante au regard de l'art antérieur nécessitant un poste de commande pour le personnel conduisant la grue.

L'invention permet aussi de s'adapter aux angles de pointage de l'arme et elle propose ainsi un dispositif d'alimentation qui permet l'adaptation du chargement aux différents angles de pointage de l'arme, tant en site qu'en gisement.

L'invention a pour objet un dispositif d'alimentation en obus pour chargeur automatique d'arme de pièce d'artillerie, dispositif comportantau moins un plateau solidarisable au châssis de la pièce d'artillerie, et un bras inclinable en site au moyen d'un actionneur, bras inclinable comportant un moyen de préhension destiné à retenir un obus, dispositif apte à déplacer le moyen de préhension depuis une zone de préhension d'obus jusqu'à une zone de lâcher d'obus, dispositif **caractérisé en ce que** le dispositif comporte un pilier mobile, et **en ce que** le plateau comporte une première glissière circulaire apte à faire pivoter le pilier mobile autour de l'axe de gisement de la pièce, pilier mobile comportant à l'une de ses extrémités le bras inclinable, et **en ce que** ladite glissière comporte deux rails parallèles en forme d'arcs de cercle de même centre ainsi qu'une première crémaillère.

Avantageusement, le dispositif comporte un second plateau, dit plateau mobile, comportant une seconde glissière, seconde glissière apte à faire pivoter partiellement l'embase du pilier mobile, second plateau apte à pivoter en correspondance avec la première glissière.

Avantageusement, la solidarisation du dispositif sur le châssis de la pièce se fait au niveau d'une flèche de la pièce.

Avantageusement, la zone de préhension d'obus se situe au niveau d'un magasin à obus solidaire du dispositif.

Avantageusement, le magasin à obus est alimenté par un convoyeur mécanisé.

Avantageusement, le moyen de préhension comporte une pince.

L'invention sera mieux comprise à la lumière de la description suivante, description faite en référence aux dessins en annexe dans lesquels :
les figures 1 et 2 représentent une vue d'ensemble du dispositif selon l'invention et selon deux angles de vue opposés.
la figure 3 représente une première étape de transfert d'un obus par un dispositif selon l'invention.
la figure 4 représente une seconde étape de transfert d'un obus par un dispositif selon l'invention.
la figure 5 représente une troisième étape de transfert d'un obus par un dispositif selon l'invention.
la figure 6 représente une quatrième étape de transfert d'un obus par un dispositif selon l'invention.
la figure 7 représente une cinquième étape de transfert d'un obus par un dispositif selon l'invention.
la figure 8 représente un vue de détail d'un moyen de préhension d'obus.

Selon les figures 1 et 2 , et selon un mode de réalisation de l'invention, un dispositif d'alimentation en obus 1 selon l'invention, comporte un plateau fixe 2 servant de structure porteuse au reste des composants du dispositif 1. Le plateau fixe 2 comporte une première liaison glissière 3. Cette première liaison glissière 3 comporte deux rails 3a et 3b parallèles en forme d'arcs de cercle de même centre ainsi qu'une première crémaillère 3c.

La première liaison glissière 3 sert à guider en pivotement un plateau mobile 4 qui engrène avec la première crémaillère 3c par l'intermédiaire d'une motorisation (motorisation non visible).

Le plateau mobile 4 comporte lui aussi une glissière 5. Cette seconde glissière 5 comporte deux rails 5a et 5b incurvés parallèles entre eux et parallèles aux rails 3a et 3b de la première liaison glissière 3. Le plateau mobile 4 comporte aussi une crémaillère 5c. Cette seconde crémaillère 5c est destinée à engrener avec le pignon 6a (figure 2) d'un moteur 6b d'une embase 6 d'un pilier mobile 7. L'embase 6 ainsi motorisée permet au pilier mobile 7 de se déplacer le long de la seconde glissière 5 selon un mouvement en portion de cercle centré sur l'axe vertical de pointage en gisement 200 d'une arme, axe qui est visible aux figures 3 et 5 . Le pilier mobile 7 est supporté à son extrémité inférieure par l'embase motorisée 6 et il comporte, au niveau de son extrémité inférieure une première liaison pivot en site d'axe 31 dont le mouvement est fourni par un vérin 8 solidaire de l'embase 6 par une de des extrémités et du pilier mobile 7 par son autre extrémité. La partie supérieure du pilier mobile 7 comporte une seconde liaison pivot en site d'axe 32 avec l'extrémité avant d'un bras inclinable 9. Le mouvement relatif entre pilier mobile 7 et bras inclinable 9 est fourni par un vérin 10 solidaire du pilier mobile 7 par une de ses extrémités et du bras inclinable 9 par son autre extrémité. Le bras inclinable 9 comporte à son extrémité arrière un moyen de préhension 11 destiné à saisir des obus.

Selon le mode de réalisation des figures annexées, le moyen de préhension 11 comporte une pince à obus 11 comportant deux mâchoires 12 et 13. L'écartement entre les mâchoires 12 et 13 est réglable par un troisième vérin 15 permettant de translater la mâchoire avant 12 vers la mâchoire arrière 13 au moyen d'une glissière 18 sensiblement alignée avec le bras inclinable 9 (voir plus particulièrement la figure 8) afin de régler l'écartement entre mâchoires 12 et 13 en fonction de la longueur des obus à saisir.

L'ouverture du moyen de préhension 11 est assurée par un quatrième vérin 14 solidaire du bras inclinable 9 par une première extrémité et de la mâchoire arrière 13 par sa seconde extrémité. La mâchoire arrière 13 est montée pivotante par rapport l'arrière du bras inclinable 9 (axe de pivotement 33) assurant ainsi un mouvement de pince pour pouvoir coincer un obus entre la mâchoire avant 12 et la mâchoire arrière 13.

Comme visible à la figure 8, la mâchoire 12 comporte un évidement tronconique destiné à correspondre avec l'ogive d'un obus. La mâchoire 13 est destinée à se saisir du culot de l'obus (obus non représenté).

L'évidement tronconique de la mâchoire avant 12 comporte une ouverture 12a orientée selon une génératrice de la portion tronconique. Cette ouverture 12a, est orientée vers le bas et est suffisamment large pour pouvoir laisser passer une fusée d'obus. La mâchoire arrière 13 comporte une empreinte cylindrique 13a apte à entourer au moins partiellement le culot de l'obus. La mâchoire 13a comporte une ouverture 13b destinée à éviter à la mâchoire d'interférer avec des éléments du chargement automatique décrits plus loin et non représentés sur la figure 8.

Selon les figures 3 à 5, le dispositif 1 est solidarisé à une flèche 100 d'une pièce d'artillerie 20 de gros calibre (arme de calibre compris entre 90 et 155 mm) par le plateau fixe 2. La pièce d'artillerie 20 comporte un magasin à obus 16 destiné à offrir une zone de préhension des obus pour le moyen de préhension 11 et à stocker plusieurs obus à portée du moyen de préhension 11.

Le magasin à obus 16 est alimenté en obus par un convoyeur 17. Le convoyeur 17 comporte un réceptacle à obus 17a destiné à recevoir un obus dans une position sensiblement horizontale par rapport au sol et de sorte que l'ogive de l'obus soit dirigée vers l'avant de la pièce. Une rampe 17b permet de monter le réceptacle 17a jusqu'à une première extrémité d'un tapis roulant 16a du magasin 16 pour déposer un obus dans un logement du tapis roulant 16a. Le tapis roulant 16a est apte à déplacer un obus jusque dans un berceau 16b (figure 5) articulé par rapport au magasin 16 et qui est lui-même apte à lever l'obus au-dessus du tapis roulant 16a avec un vérin spécifique. Ce soulèvement de l'obus permet d'en dégager les extrémités afin de les rendre accessibles au moyen de préhension 11.

Selon la figure 3, le moyen de préhension 11 est en cours de saisie d'un obus 30, pour cela le moyen de préhension 11 est ouvert par écartement des mâchoires 12 et 13 (mâchoires visibles aux figures 2 et 8) sous l'action du vérin d'ouverture 14. L'écartement entre les mâchoires 12 et 13 aura été préalablement réglé par le vérin d'écartement 15 (vérin visible figure 8) de façon à s'adapter à la longueur de l'obus à saisir.

Selon une étape intermédiaire à celles illustrées aux figures 3 et 4 et non représentée, les mâchoires 12 et 13 sont resserrées sous l'action du vérin d'ouverture 14 de manière à ce que le culot de l'obus 30 soit placé dans l'empreinte 13a de la mâchoire arrière 13 et que l'ogive de l'obus soit placée dans la mâchoire avant 12. L'obus est ainsi solidement saisi par le moyen de préhension 11.

Selon la figure 4, le bras inclinable 9 a opéré un pivotement en site P d'axe 32 depuis la position précédente de saisie de l'obus 30 jusqu'à un angle de site de transfert. Ce mouvement a été obtenu par l'action du vérin 10.

Selon la figure 5, l'embase motorisée 6 et le pilier mobile 7 ont opéré un déplacement circulaire G1 en direction du chargement automatique 51 sur la seconde glissière 5 du plateau mobile 4. Pour cela le pignon 6a entraîné par son moteur a engrené avec la seconde crémaillère 5c du plateau mobile 4.

De la même manière, selon la figure 6 , le plateau mobile 4 a effectué un second déplacement circulaire G2 en direction du chargement automatique 51 grâce à la glissière 3 et à la crémaillère et sa motorisation associées (crémaillère et motorisation visibles figure 1). Le moyen de préhension est placé selon un angle de gisement identique à celui du chargement automatique de l'arme et se situe au-dessus de la nacelle de chargement 52 de celui-ci (figure 7).

Les glissières incurvées 3c et 5c sont centrées sur l'axe de gisement 200 de l'arme afin de pouvoir suivre le chargement automatique et sa nacelle quel que soit son angle de gisement. Dans la configuration représentée à la figure 6, le chargement automatique est à son gisement maximal nécessitant le glissement du plateau mobile 4 jusqu'à la course maximale autorisée par la première glissière 3c. De même l'embase 6 est située en fin de course de la seconde glissière 5c. Pour des angles de gisement moyen ou situés à l'autre extrémité de pointage, on considérera la possibilité de ne faire glisser que l'embase 6, que le plateau mobile 4 ou uniquement l'un des deux afin d'aligner le moyen de préhension 11 au-dessus de la nacelle 52 qui constitue la zone de lâcher d'obus.

Selon la figure 7, afin de déposer l'obus dans la nacelle 52, le bras inclinable 9 est abaissé jusqu'au dépôt de l'obus 30 dans la nacelle 52, puis les mâchoires 12 et 13 sont ouvertes par le vérin d'ouverture 14. L'obus est alors lâché dans la nacelle 52.

On remarquera que, durant le lâcher de l'obus, l'ouverture 12a de la mâchoire avant 12 permet le passage aisé de la fusée d'obus sans interférence préjudiciable avec la mâchoire 12 et sans nécessiter un écartement des mâchoires 12 et 13 équivalent à la longueur totale de l'obus ceci du fait du diamètre réduit de l'obus au niveau de la fusée.

La mâchoire arrière 13 comporte une ouverture vers le bas afin de ne pas interférer avec un ergot (ergot non visible) de mise à poste d'obus situé dans la nacelle 52.

Une fois l'obus déposé dans la nacelle, le dispositif de chargement retrouve une position située au voisinage du magasin à obus afin de pouvoir anticiper le chargement du coup suivant et de permettre le tir sans interférence de la culasse avec le dispositif lors du recul de l'arme.

## Revendications

1. Dispositif d'alimentation (1) en obus pour chargeur automatique d'arme de pièce d'artillerie (20), dispositif (1) comportant au moins un plateau (2) solidarisable au châssis de la pièce d' artillerie (20), et un bras (9) inclinable en site au moyen d'un actionneur (10), bras inclinable (9) comportant un moyen de préhension (11) destiné à retenir un obus (30), dispositif (1) apte à déplacer le moyen de préhension (11) depuis une zone de préhension d'obus jusqu'à une zone de lâcher d'obus,
dispositif **caractérisé en ce que** le dispositif comporte un pilier mobile (7), et **en ce que** le plateau (2) comporte une première glissière (3) circulaire apte à faire pivoter le pilier mobile (7) autour de l'axe de gisement de la pièce (200), pilier mobile (7) comportant à l'une de ses extrémités le bras inclinable (9), et **en ce que** ladite glissière (3) comporte deux rails (3a, 3b) parallèles en forme d'arcs de cercle de même centre ainsi qu'une première crémaillère (3c).

2. Dispositif d'alimentation (1) en obus selon la revendication 1, **caractérisé en ce qu'**il comporte un second plateau, dit plateau mobile (4), comportant une seconde glissière (5), seconde glissière (5) apte à faire pivoter partiellement l'embase (6) du pilier mobile (7), second plateau (4) apte à pivoter en correspondance avec la première glissière (3).

3. Dispositif d'alimentation (1) en obus selon une des revendication 1 à 2, **caractérisé en ce que** la solidarisation du dispositif (1) sur le châssis de la pièce se fait au niveau d'une flèche (100) de la pièce (20).

4. Dispositif d'alimentation (1) en obus selon les revendications 1 à 3, **caractérisé en ce que** la zone de préhension d'obus se situe au niveau d'un magasin (16) à obus solidaire du dispositif (1).

5. Dispositif d'alimentation (1) en obus selon la revendication 4, **caractérisé en ce que** le magasin (16) à obus est alimenté par un convoyeur mécanisé (17).

6. Dispositif d'alimentation (1) en obus selon une des revendications 1 à 5, **caractérisé en ce que** le moyen de préhension (11) comporte une pince (11).

## Patentansprüche

1. Vorrichtung zur Zuführung (1) von Geschossen für automatisches Waffenmagazin eines Artilleriegeschützes (20), wobei die Vorrichtung (1) mindestens eine Platte (2) aufweist, die mit dem Gestell des Artilleriegeschützes (20) fest verbindbar ist, und einen mittels eines Aktuators (10) vertikal neigbaren Arm (9), wobei der neigbare Arm (9) ein Greifmittel (11) aufweist, das dazu bestimmt ist, ein Geschoss (30) zu halten, wobei die Vorrichtung (1) imstande ist, das Greifmittel (11) ab einer Geschossgreifzone bis zu einer Geschossfreigabezone zu verlagern, wobei die Vorrichtung **dadurch gekennzeichnet ist, dass** die Vorrichtung eine bewegliche Säule (7) aufweist, und dass die Platte (2) eine erste kreisförmige Gleitschiene (3) aufweist, die imstande ist, die bewegliche Säule (7) um die horizontale Achse des Geschützes (200) zu schwenken, wobei die bewegliche Säule (7) an einem ihrer Enden den neigbaren Arm (9) aufweist, und dass die Gleitschiene (3) zwei kreisbogenförmige parallele Schienen (3a, 3b) mit demselben Zentrum sowie eine erste Zahnstange (3c) aufweist.

2. Vorrichtung zur Zuführung (1) von Geschossen nach Anspruch 1, **dadurch gekennzeichnet, dass** sie eine zweite Platte, bezeichnet als bewegliche Platte (4), aufweist, aufweisend eine zweite Gleitschiene (5), wobei die zweite Gleitschiene (5) imstande ist, die Basis (6) der beweglichen Säule (7) teilweise zu schwenken, wobei die zweite Platte (4) imstande ist, in Übereinstimmung mit der ersten Gleitschiene (3) zu schwenken.

3. Vorrichtung zur Zuführung (1) von Geschossen nach einem der Ansprüche 1 bis 2, **dadurch gekennzeichnet, dass** die feste Verbindung der Vorrichtung (1) auf dem Gestell des Geschützes im Bereich eines Auslegers (100) des Geschützes (20) erfolgt.

4. Vorrichtung zur Zuführung (1) von Geschossen nach den Ansprüchen 1 bis 3, **dadurch gekennzeichnet, dass** sich die Geschossgreifzone im Bereich eines Geschossvorratsbehälters (16) befindet, der mit der Vorrichtung (1) fest verbunden ist.

5. Vorrichtung zur Zuführung (1) von Geschossen nach Anspruch 4, **dadurch gekennzeichnet, dass** der Geschossvorratsbehälter (16) von einem mechanisierten Förderer (17) versorgt wird.

6. Vorrichtung zur Zuführung (1) von Geschossen nach einem der Ansprüche 1 bis 5, **dadurch gekennzeichnet, dass** das Greifmittel (11) eine Zange (11) aufweist.

## Claims

1. A shell supply device (1) for an automatic weapon loader of an artillery piece (20), the device (1) including at least one plate (2) able to be secured to the chassis of the artillery piece (20), and an arm (9) able to be tilted in elevation using an actuator (10), the tiltable arm (9) including a gripping means (11) intended to hold a shell (30), the device (1) being able to move the gripping means (11) from a shell gripping zone to a shell release zone, the device being **characterised in that** the device includes a mobile pillar (7), and **in that** the plate (2) includes a first circular guideway (3) able to pivot the mobile pillar (7) around the azimuth axis of the piece (200), the mobile pillar (7) including the tiltable arm (9) at one of its ends, and **in that** said guideway (3) includes two parallel rails (3a, 3b) in an arc of circle shape with the same center as a first rack (3c).

2. The shell supply device (1) according to claim 1, **characterised in that** it includes a second plate, called mobile plate (4), including a second guideway (5), the second guideway (5) being capable of partially pivoting the base (6) of the mobile pillar (7), the second plate (4) being capable of pivoting matching with the first guideway (3) .

3. The shell supply device (1) according to one of claims 1 to 2, **characterised in that** the securing of the device (1) on the chassis of the piece is done at a trail (100) of the piece (20).

4. The shell supply device (1) according to claims 1 to 3, **characterised in that** the shell gripping zone is located at a shell magazine (16) secured to the device (1).

5. The shell supply device (1) according to claim 4, **characterised in that** the shell magazine (16) is supplied by a mechanized conveyor (17).

6. The shell supply device (1) according to one of claims 1 to 5, **characterised in that** the gripping means (11) includes a clamp (11).
